# EUROPÄISCHE PATENTANMELDUNG

(11) **EP 1 780 836 A2**
(43) Veröffentlichungstag der Anmeldung: **02.05.2007**
(21) Anmeldenummer: 06022447.4
(22) Anmeldetag: 27.10.2006
(51) Int. Cl.: H01R 13/52

(54) **Dichtung für einen Steckverbinder und Steckverbinder**

(30) Priorität: 28.10.2005 DE 102005051730
(71) Anmelder: Hirschmann Automation and Control Gmbh, 72654 Neckartenzlingen (DE)
(72) Erfinder: Borkowitsch, Alvin, 71065 Sindelfingen (DE); Gaupp, Peter, 70825 Korntal-Münchingen (DE)
(74) Vertreter: Thul, Hermann

(57) **Zusammenfassung**

Die Erfindung betrifft eine elastische Dichtung (1) zur Verwendung an elektrischen Steckverbindern (2), die in der Regel aus einem Kontaktträger (3), einem Gehäuse (4) und einem am Steckverbinder (2) anzuschließenden Kabel (5) bestehen und einen Steckverbinder zur Aufnahme der Dichtung (1). Damit einerseits das Kabel (5) dichtend umschlossen ist und andererseits Durchlässe für Teile des Steckverbinders (2) aufweist, wird vorgeschlagen, dass die Dichtung (1) einteilig ausgebildet ist und eine mittig angeordnete Bohrung (6) zur Aufnahme des Kabels (5) aufweist und angrenzend an die Bohrung (6) zwei in Axialrichtung zur Bohrung (6) parallel verschobene Durchlässe (7) zur Aufnahme von Auslegern (8) des Gehäuses (4) aufweist, wobei die Durchlässe (7) in Bezug auf die Bohrung (6) gegenüberliegend angeordnet sind

## Beschreibung

Die Erfindung betrifft eine elastische Dichtung zur Verwendung an elektrischen Steckverbindern nach dem Oberbegriff des Anspruchs 1 und einen Steckverbinder nach dem Oberbegriff des Anspruchs 3.

Der Erfindung liegt die Aufgabe zugrunde, eine elastische Dichtung zur Verwendung an elektrischen Steckverbindern, die in der Regel aus einem Kontaktträger, einem Gehäuse und einem am Steckverbinder anzuschließenden Kabel bestehen, anzugeben, die einerseits das Kabel dichtend umschließt und andererseits Durchlässe für Teile des Steckverbinders aufweist. Ferner soll ein Steckverbinder angegeben werden, der diese Dichtung beinhaltet.

Erfindungsgemäß wird diese Aufgabe bezüglich der elastischen Dichtung durch die Merkmale des Anspruchs 1 gelöst.

Dadurch, dass die Dichtung einteilig ausgebildet ist und eine mittig angeordnete Bohrung zur Aufnahme des Kabels aufweist und angrenzend an die Bohrung zwei in Axialrichtung zur Bohrung parallel verschobene Durchlässe zur Aufnahme von Auslegern des Gehäuses aufweist, wobei die Durchlässe in Bezug auf die Bohrung gegenüberliegend angeordnet sind, ist einerseits das Kabel dichtend umschlossen und andererseits weist es Durchlässe für Teile des Steckverbinders auf.

Zur Verbesserung der Abdichtung sind an der Innenwand der Bohrung umlaufende nach innen weisende Rippen angeordnet. Diese umlaufenden Rippen dienen zum Ausgleich von Durchmesserschwankungen des Kabels bzw. seines Außenmantels oder Hülle.

Bezüglich des Steckverbinders wird die genannte Aufgabe dadurch gelöst, dass die Dichtung einerseits stirnseitig auf dem Außenumfang zwischen dem Kontaktträger und dem Gehäuse angeordnet ist und andererseits das Kabel durch die Bohrung in der Dichtung abgedichtet geführt ist. Wird ein Gegengehäuse auf den Steckverbinder aufgeschoben, so verhindert die Dichtung ein Eindringen von Feuchtigkeit entlang der Gehäusewand.

Das Gehäuse weist in bevorzugter Ausführung eine Gehäusebohrung zum Einführen des Kabels in den Steckverbinder auf und am Gehäuse sind bevorzugt Ausleger in Richtung zum Kontaktträger angeordnet, die in den Kontaktträger einschiebbar sind und zur Befestigung des Gehäuses mit dem Kontaktträger dienen.

Vorteilhaft durchragen die Ausleger die Durchlässe in der Dichtung.

Die Ausleger sind in erfindungsgemäßer Ausgestaltung mit dem Kontaktträger über eine Rastverbindung befestigt.

Bevorzugt weisen die Ausleger unterhalb der Dichtung eine Umfangsverringerung auf, in der die Dichtung eingesetzt ist.

Ein alternativer Steckverbinder ist dadurch gekennzeichnet, dass der Kontaktträger aus einem Unterteil mit den Kontaktkammern für die elektrischen Kontakte besteht und aus einem Deckel, der rastend am Unterteil festgelegt ist.

Bevorzugt ist der Deckel mit dem Unterteil über ein oder mehrere Filmscharniere verbunden.

Auch dieser alternative Steckverbinder weist Ausleger auf, die in einer Ausführungsform am Kontaktträger in Richtung zum Gehäuse angeordnet sind. Diese Ausleger weisen nach innen gerichtete Sägezähne auf, die auf das Kabel, insbesondere dessen Außenmantel drücken.

Das Gehäuse ist bevorzugt nur ein Abschlussteil, welches auf die Ausleger aufgeschoben ist und an diesen einrastet. Die Dichtung ist gleichfalls auf die Ausleger aufgeschoben und befindet sich auf dem Außenumfang zwischen dem Deckel im geschlossenen Zustand und dem Gehäuse bzw. Abschlussteil.

Das Gehäuse drückt dabei die Ausleger zusammen und dabei auch die Dichtung zwischen dem Kontaktträger und dem Gehäuse. Das Kabel ist wie auch schon in der ersten Ausführungsform durch die Bohrung in der Dichtung geführt.

Die Erfindung beschreibt also eine einteilige, gegen Kabel, Steckergehäuse und gegen Stecker wirkende Dichtung.

Weiterhin beschreibt die Erfindung einen Steckverbinder, ausgebildet als Stecker oder Buchse (auch Kuppler oder Dose genannt). Insbesondere ist dieser Steckverbinder ausgebildet für den Anschluss von Elektromotoren an Steuergeräte oder Stromversorgungen, da hierbei hohe Ströme fließen und auf eine Abdichtung gegenüber Feuchtigkeit von außen zu achten ist.

Weitere vorteilhafte Ausgestaltungen der Erfindung sind der Figurenbeschreibung zu entnehmen.

In den Figuren 1a bis 1f ist eine erste Ausführungsform der Erfindung gezeigt.

Figur 1f zeigt eine Dichtung 1, die eine mittige Bohrung 6 aufweist. Durch diese Bohrung 6 wird ein Kabel 5 (siehe Figur 1 c) geführt. Damit entlang des Kabels 5 keine Feuchtigkeit in das Innere des Steckverbinders 2 (siehe Figur 1a) gelangt, umschließt die Dichtung bzw. die Bohrung 6 das Kabel 5 vollständig. Auf der Innenseite der Bohrung 6 sind nach innen ragende umlaufende elastische Rippen 9 angeordnet. Diese Rippen 9 gleichen Durchmesserschwankungen des Kabels 5 aus.

Seitlich neben der Bohrung 6 sind zwei Duchlässe 7 angeordnet, die in Bezug auf die Bohrung 6 parallel nach außen verschoben sind. Die Funktion dieser Durchlässe 7 wird weiter unten beschrieben.

Figur 1a zeigt einen Steckverbinder 2 mit eingesetzter Dichtung 1 von außen. Nicht gezeigt ist ein Gegengehäuse in das der Steckverbinder 2 eingeschoben oder eingesetzt wird. Der Steckverbinder 2 besteht aus einem Gehäuse 4 und einem Kontaktträger 3, die miteinander über die Dichtung 1 verbunden sind.

Figur 1b zeigt das Gehäuse 4 mit der Dichtung 1 und eingesetztem Kabel 5. Die Figuren 1d, 1e zeigen das Gehäuse 4 ohne Dichtung 1 und Kabel 5.

Das Gehäuse 4 weist eine mittig eingebrachte Gehäusebohrung 10 auf, durch die das Kabel 5 in das Innere des Steckverbinders 2 geführt wird. Vom Gehäuse 4 in Richtung zum Kontaktträger 3 weist das Gehäuse 4 vier Ausleger 8 auf, die in den Kontaktträger 3 ragen und über eine Rastverbindung an diesem einrasten. Die Dichtung 1 wird so auf das Gehäuse 4 aufgeschoben, dass die Ausleger 8 die Durchlässe 7 in der Dichtung 1 durchragen. Zur Fixierung der Dichtung 1 sind auf den Auslegern 8 Umfangsverringerungen 11 eingebracht, in denen die Dichtung 1 eingelassen ist.

Kabelseitig erfolgt eine Abdichtung über die Bohrung 6 in der Dichtung 1. Des Weiteren erfolgt eine Abdichtung zwischen dem Gehäuse 4 und dem Kontaktträger 3.

Nachfolgend wird der Zusammenbau des Steckverbinders 2 im einzelnen beschrieben.

Zuerst wird eine Dichtung 1 hergestellt und auf ein vorbereitetes Ende eines Kabels 5 (Freilegen der einzelnen Leiter des Kabels 5, Abisolieren der Leiterenden, damit die elektrischen Leiter freiliegen und mit Kontaktpartnern versehen werden können) aufgeschoben. Daneben wird ein Kontaktträger 3 und ein Gehäuse 4 des Steckverbinders 2 vorbereitet, insbesondere beide zusammen in einteiliger Form oder getrennt voneinander und zusammensteckbar in einem Kunststoffspritzgußverfahren hergestellt.

Der Kontaktträger 3 weist stirnseitig Ausnehmungen (Kontaktkammern 18) auf, in dem die vorbereiteten Enden der Einzelleiter des Kabels 5 mit oder ohne Kontaktpartner eingesetzt werden. Vor dem Aufschieben der Dichtung 1 auf das Kabelende wird das Gehäuse 4 auf das Kabel 5 aufgeschoben und bewirkt im endmontierten Zustand eine Zugentlastung.

Nachdem das Gehäuse 4 auf das Kabelende aufgeschoben wurde, wird stirnseitig die Dichtung 1 über das Gehäuse 4 geschoben und anschließend der Kontaktträger 3 fest, insbesondere rastend mit dem Gehäuse 4 verbunden. Dabei wird die Dichtung 1 leicht zusammengedrückt, so dass eine Abdichtung einerseits zwischen dem Gehäuse 4 und dem Kontaktträger 3 und andererseits zwischen der Dichtung 1 und dem Außenmantel des Kabels 5 zwecks Herstellung einer Längswasserdichtigkeit erzielt wird.

Das Gehäuse 4 ist dabei so ausgeformt, dass die Dichtung 1 noch montiert werden kann, wenn das Gehäuse 4 schon auf das vorbereitete Ende des Kabels 5 aufgeschoben worden ist. Die Verbindung zwischen Kontaktträger 3 und Gehäuse 4 erfolgt in vorteilhafter Weise mittels einer Rastverbindung, wobei auch andere Verbindungen (wie z.B. Verkleben, mit umlaufender Feder und Nut und dergleichen) denkbar sind.

In den Figuren 2 und 3 ist eine zweite Ausführungsform der Erfindung gezeigt.

Der Steckverbinder 2 weist hier ebenfalls einen Kontaktträger 3 und ein Gehäuse 4 auf. Der Kontaktträger 3 besteht jedoch aus einem Unterteil 12 und einem Deckel 14. Der Deckel 14 ist hier mit dem Unterteil 12 über zwei Filmscharniere 15 verbunden, wobei diese von der Stirnseite 18 ausgehen.

Im Unterteil 12 sind Kontaktkammern 13 eingeformt, in denen die Leiterenden des Kabels 5 einmünden.

An dem den Filmscharnieren 15 entgegengesetzten Ende des Unterteils 12 erstrecken sich zwei Ausleger 16 in längsrichtung, die an ihrer Innenseite jeweils Sägezähne 17 aufweisen. Zwischen diesen Sägezähnen 17 wird das Kabel 5 in den Kontaktträger 3 geführt.

Die Dichtung 1 ist auf die Ausleger 16 aufgezogen, wobei die Ausleger 16 durch die Durchlässe 7 in der Dichtung 1 (siehe Figur 1f) geführt sind. Das Kabel 5 ist durch die Bohrung 6 in der Dichtung 1 geführt. Das Gehäuse 4 wird als Abschlussteil über die Ausleger 16 geschoben und drückt dabei die Dichtung 1 leicht zusammen.

Nachfolgend wird der Zusammenbau dieses Steckverbinders 2 (zweite Ausführungsform) im Einzelnen beschrieben.

Der Streckverbinder 2 unterscheidet sich vom Steckverbinder der ersten Ausführungsform dadurch, dass hier der Kontaktträger 3 aus zwei Teilen besteht, wobei das eine Teil (Unterteil 12) mit den Kontaktkammern 13 für die Kontakte versehen ist, während das andere Teil (Oberteil) als Deckel 14 ausgebildet ist. Dieser Deckel 14 ist über beispielsweise ein Filmscharnier oder mehrere Filmscharniere 15 an dem Unterteil 12 befestigt und wird rastend an diesem festgelegt, nachdem das Ende des Kabels 5 mit seinen Einzelleitern und den daran angeordneten Kontaktpartnern an dem Unterteil 12 festgelegt wurde.

Zuvor wurde das vorbereitete Ende des Kabels 5 mit einer Dichtung 1 versehen, die über zwei Ausleger 16, die sich ausgehend von dem Unterteil 12 erstrecken, übergeschoben wird. Diese beiden Ausleger 16 weisen nach innen gerichtete Sägezähne 17 auf, die auf das Kabel 5, insbesondere dessen Außenmantel, drücken und sich dort zwecks Zugentlastung verkrallen, wenn kabelseitig ein Abschlussteil (Gehäuse 4) auf den Kontaktträger 3 mit Dichtung 1 aufgeschoben wurde.

Dadurch werden die sägezahnförmigen Abschnitte der beiden Ausleger 16 leicht zusammengedrückt, um eine Zugentlastung zu erzielen. Das Abschlussteil (Gehäuse 4) verrastet an den Rasthaken 19, die nach außen von den beiden Enden der Ausleger 16 abstehen, und zwar so, dass nach der dortigen Verrastung das Abschlussteil (Gehäuse 4) die beiden Auslegerarme 16 zusammendrückt und gleichzeitig auch die Dichtung 1 zwischen dem Gehäuse 4 des Steckverbinders 2 zusammengedrückt wird.

Insgesamt steht ein Steckverbinder gemäß der vorliegenden Erfindung zur Verfügung, der wenige Teile benötigt, einfach herzustellen und zu montieren ist und darüber hinaus in rauen Umgebungsbedingungen, insbesondere bei Vibrationen, Temperaturschwankungen und vor allen Dingen Feuchtigkeit, Spritzwasser und dergleichen einzusetzen ist.

### Bezugszeichenliste:

- 1: Dichtung
- 2: Steckverbinder
- 3: Kontaktträger
- 4: Gehäuse
- 5: Kabel
- 6: Bohrung
- 7: Durchlässe
- 8: Ausleger
- 9: Rippen
- 10: Gehäusebohrung
- 11: Umfangsverringerung
- 12: Unterteil
- 13: Kontaktkammern
- 14: Deckel
- 15: Filmscharnier
- 16: Ausleger
- 17: Sägezähne
- 18: Stirnseite

## Patentansprüche

1. Elastische Dichtung (1) zur Verwendung an elektrischen Steckverbindern (2), die in der Regel aus einem Kontaktträger (3), einem Gehäuse (4) und einem am Steckverbinder (2) anzuschließenden Kabel (5) bestehen, **dadurch gekennzeichnet, dass** die Dichtung (1) einteilig ausgebildet ist und eine mittig angeordnete Bohrung (6) zur Aufnahme des Kabels (5) aufweist und angrenzend an die Bohrung (6) zwei in Axialrichtung zur Bohrung (6) parallel verschobene Durchlässe (7) zur Aufnahme von Auslegern (8) des Gehäuses (4) aufweist, wobei die Durchlässe (7) in Bezug auf die Bohrung (6) gegenüberliegend angeordnet sind.

2. Dichtung (1) nach Anspruch 1, **dadurch gekennzeichnet, dass** an der Innenwand der Bohrung (6) umlaufende, nach innen weisende Rippen (9) angeordnet sind.

3. Steckverbinder (2) mit zumindest einem Kontaktträger (3), einem Gehäuse (4), einem Kabel (5) und einer Dichtung (1) gemäß Anspruch 1 oder 2, **dadurch gekennzeichnet, dass** die Dichtung (1) einerseits stirnseitig auf dem Außenumfang zwischen dem Kontaktträger (3) und dem Gehäuse (4) angeordnet ist und andererseits das Kabel (5) durch die Bohrung (6) in der Dichtung (1) abgedichtet geführt ist.

4. Steckverbinder nach Anspruch 3, **dadurch gekennzeichnet, dass** das Gehäuse (4) eine Gehäusebohrung (10) zum Einführen des Kabels (5) in den Steckverbinder (2) aufweist und am Gehäuse (4) Ausleger (8) in Richtung zum Kontaktträger (3) angeordnet sind, die in den Kontaktträger (3) einschiebbar sind und zur Befestigung des Gehäuses (4) mit dem Kontaktträger (3) dienen.

5. Steckverbinder nach Anspruch 4, **dadurch gekennzeichnet, dass** die Ausleger (8) die Durchlässe (7) in der Dichtung (1) durchragen.

6. Steckverbinder nach Anspruch 4 oder 5, **dadurch gekennzeichnet, dass** die Ausleger (8) mit dem Kontaktträger (3) über eine Rastverbindung befestigt sind.

7. Steckverbinder nach einem der Ansprüche 4 bis 6, **dadurch gekennzeichnet, dass** die Ausleger (8) unterhalb der Dichtung (1) eine Umfangsverringerung (11) aufweisen, in der die Dichtung (1) eingesetzt ist.

8. Steckverbinder nach Anspruch 3, **dadurch gekennzeichnet, dass** der Kontaktträger (3) aus einem Unterteil (12) mit den Kontaktkammern (13) für die elektrischen Kontakte besteht und aus einem Deckel (14), der rastend am Unterteil (12) festgelegt ist.

9. Steckverbinder nach Anspruch 8, **dadurch gekennzeichnet, dass** der Deckel (14) mit dem Unterteil (12) über ein oder mehrere Filmscharniere (15) verbunden ist.

10. Steckverbinder nach Anspruch 8 oder 9, **dadurch gekennzeichnet, dass** am Kontaktträger (3) in Richtung zum Gehäuse (4) zwei Ausleger (16) angeordnet sind, die nach innen gerichtete Sägezähne (17) aufweisen, die auf das Kabel (5), insbesondere dessen Außenmantel drücken.

11. Steckverbinder nach einem der Ansprüche 8 bis 10, **dadurch gekennzeichnet, dass** das Gehäuse (4), hier nur ein Abschlussteil, auf die Ausleger (16) aufgeschoben ist und an diesen einrastet.

12. Steckverbinder nach Anspruche 10 oder 11, **dadurch gekennzeichnet, dass** das Gehäuse (4) die Ausleger (16) zusammendrückt und dabei auch die Dichtung (1) zwischen dem Kontaktträger (3) und dem Gehäuse (4) zusammendrückt.
